# FASCICULE DE BREVET EUROPEEN

(11) **EP 0 403 402 B1**
(45) Date de publication et mention de la délivrance du brevet: **12.01.1994**
(21) Numéro de dépôt: 90420250.4
(22) Date de dépôt: 23.05.1990
(51) Int. Cl.: B01F 7/16, B01F 15/00

(54) **Dispositif mélangeur pour la préparation des produits d'injection destinés à la réalisation d'un rembourrage anatomique dans une chaussure**
Mischvorrichtung für die Herstellung eines Injektionsproduktes für die Realisation einer anatomischen Polsterung in einem Schuh
Mixing device for preparing an injection product destined for making an anatomic stuffing in a shoe

(30) Priorité: 14.06.1989 FR 8908226
(43) Date de publication de la demande: 19.12.1990
(73) Titulaire: Salomon S.A., 74370 Pringy (FR)
(72) Inventeur: Chemello, Jean-Pierre, F-74940 Annecy-Le-Vieux (FR); Mabboux, Michel, F-74600 Seynod (FR)
(74) Mandataire: Kopp, Norbert

(56) Documents cités:
- EP-A- 0 032 137
- EP-A- 0 167 317
- DE-A- 2 529 970
- DE-A- 3 728 952
- FR-A- 1 181 523
- GB-A- 210 702
- GB-A- 1 338 559
- US-A- 2 668 694
- US-A- 3 021 118
- US-A- 3 341 184
- US-A- 3 966 176

## Description

La présente invention est relative à la confection d'un rembourrage anatomique souple entre la coque d'une chaussure et le pied du porteur, ce rembourrage étant réalisé chaussure au pied, donc personnalisé. Ce genre de rembourrage est recherché notamment pour des chaussures à coque rigide, très techniques, en particulier pour la pratique du ski.

Selon la demande de brevet publiée sans examen DE 2 114 750, il est connu pour la réalisation d'un tel rembourrage d'introduire entre le pied du porteur et la coque de la chaussure, un mélange liquide de produits réagissant entre eux pour se solidifier en place par polymérisation assez rapide. On utilise de façon usuelle des isocyanates et des polyesters conduisant à une mousse de polyuréthane. Après mélange, le produit est introduit par gravité et par la pression des gaz engendrés au moyen d'un tube dans l'espace séparant la coque de la chaussure du pied du porteur.

Dans le brevet FR 2 111 147, on fait appel fondamentalement aux mêmes principes, mais pour éviter certains désagréments, notamment des salissures, le produit polymérisable préalablement mélangé est injecté dans une enveloppe, donc à paroi double dite "petit soulier" habillant le pied du porteur et formant après polymérisation un véritable chausson adapté tant à la coque de la chaussure qu'au pied du porteur.

Ces techniques évoquées présentent cependant de graves insuffisances pour ce qui concerne la préparation même du mélange polymérisable. On se contente, dans un flacon contenant le premier produit liquide, d'y verser le second également liquide, et de secouer manuellement le premier flacon pour mélanger les produits avant de brancher le flacon sur un tube d'injection pour l'acheminement de la matière vers les espaces libres ou l'enveloppe séparant le pied du porteur de la coque de la chaussure.

Du fait de ce caractère purement manuel de la confection du mélange liquide polymérisable, celui-ci manque d'homogénéité suffisante et la réaction de polymérisation va se produire de façon relativement aléatoire selon les endroits du rembourrage en formation, en fonction des proportions respectives des constituants dans ces sites, et les qualités mécaniques attendues du rembourrage varieront d'un point à un autre et pourront en certains points ne pas correspondre du tout au résultat technique qui était attendu.

Ces déficiences et insuffisances, selon la très rapide évolution, dans le domaine de la compétition notamment,ne sont plus compatibles avec les exigences des utilisateurs qui veulent un produit très performant, fiable, et ne présentant pas de variations aléatoires locales des qualités mécaniques, tout en n'en augmentant pas de façon prohibitive le prix de revient déjà relativement élevé.

La présente invention vise donc à surmonter les inconvénients ci-dessus pour donner à prix raisonnable satisfaction aux utilisateurs. Elle concerne un flacon mélangeur des produits de réaction devant assurer une homogénéité telle que les qualités mécaniques, notamment le confort éprouvé du rembourrage,ne soit pas sujette à des variations locales indésirables.

Les caractéristiques du flacon mélangeur selon l'invention et ses avantages par rapport à l'état connu de la technique apparaitront à la lumière de la description qui suit et pour l'intelligence de laquelle on se réfèrera aux dessins dont :
- la figure 1 montre en coupe axiale un flacon mélangeur conforme à la présente invention,
- la figure 2 représente l'enveloppe extérieure du flacon mélangeur de la figure 1, couvercle enlevé,
- la figure 3 est une vue de dessus dans un plan intermédiaire, tel que AA du flacon mélangeur de la figure 1 et illustrant son fonctionnement.

Comme illustré à la figure 1, le flacon mélangeur qui peut, dès l'origine, déjà contenir le produit liquide de base, se présente sous la forme générale d'un cyclindre circulaire droit constitué par une surface latérale 1 fermée en extrémité basse par un fond 11 venu d'une pièce avec la surface 1 et fermée également en partie supérieure par un couvercle 2 amovible étanche,rapporté, de préférence par vissage pour assurer cette étanchéité mieux que par emboîtement élastique par exemple. Le couvercle 2 est percé centralement pour permettre le passage de l'axe 31 d'un batteur 3 et latéralement, présente au moins un ajutage 4 en vue du branchement d'un tube pour l'écoulement du produit mélangé vers ses zones de polymérisation ultérieure. De préférence, deux ajutages 4, avantageusement diamétralement opposés, seront prévus pour permettre l'injection simultanée, et non à tour de rôle,du même mélange, et dans les mêmes conditions momentanées de site, pression, température,pour la réalisation du rembourrage dans les chaussures droite et gauche, ce qui est un avantage non négligeable de la présente invention.

L'axe 31 du batteur 3 est pourvu au-dessus de sa traversée étanche du couvercle 2 d'une tête 32 d'entrainement en rotation destinée à coopérer avec un outil motorisé portatif, par exemple du type perceuse. Avantageusement, cette tête 32 se présente sous la forme d'une tête de vis car l'outil d'entraînement en rotation le plus fréquemment utilisé par les monteurs dans les ateliers des magasins de sport est précisément le tournevis électrique. Cependant, cette tête 32 pourrait aussi bien avoir une forme carrée, ou ronde pour être serrée dans un mandrin.

L'axe 31 du batteur 3 traverse axialement l'intérieur du flacon mélangeur jusqu'au fond 11 au-dessus duquel il tourillonne dans une plaque de maintien 33 qu'il retient. Cette plaque de maintien 33, dont la configuration est en rapport avec la paroi intérieure du flacon 1, avec laquelle elle présente un certain jeu garantit le maintien, en opération, de l'axe 31 du batteur 3 en position centrée dans le flacon 1. En effet, à défaut d'un tel maintien, l'axe 31 en rotation aurait tendance à flotter ou fléchir et ses ailettes dont on va parler plus bin pourraient frotter ou frapper la paroi interne du flacon 1 et mettre le batteur 3 en vrille.

Tel que représenté à la figure 1, l'axe 31 passe librement au travers d'un trou pratiqué dans la plaque de maintien 33 et présente, à son extrémité située à distance du fond 11 du flacon 1, une collerette de retenue de ladite plaque 33. Cette dernière est ainsi retenue à l'axe 31 et, s'appuyant vers le bas sur la collerette de ce demier, reste tenue éloignée du fond du flacon 1.

L'axe 31 est par ailleurs porteur sur deux côtés diamétralement opposés d'ailettes radiales 34 disposée sur plusieurs étages. Ces ailettes 34 de forme sensiblement plane et rectangulaire sont inclinées par rapport à la direction de l'axe 31 de manière à ce que, en rotation du batteur 3, elles forcent le fluide contenu dans le flacon mélangeur 1 vers le fond 11 tout en l'induisant en rotation autour de l'axe 31. Le fluide dans la partie centrale va donc être chassé vers le fond selon un mouvement approximativement hélicoïdal pour remonter ensuite le long de la paroi du flacon mélangeur 1. Les ailettes 34 d'un côté apparaissent donc d'inclinaison inversée par rapport à celles de l'autre côté mais se trouvent cependant exactement dans la même position après rotation d'un demi-tour de l'axe 31 du fait de la symétrie de révolution d'ordre deux.

Pour accroître d'efficacité du batteur 3 dans la réalisation d'un mélange parfaitement homogène, on cherche en outre à provoquer des turbulences ou remous le long de la paroi du flacon 1. Dans ce but, cette paroi est pourvue d'au moins deux saillies déflectrices longitudinales 12 d'étendant sur tout ou partie de la hauteur du flacon et laissant un jeu suffisant pour le passage des ailettes 34. Ces saillies déflectrices 12 freinent le courant tournant du fluide sur la paroi du flacon 1, ce qui assure un meilleur brassage. Pour une efficacité optimale, les saillies déflectrices 12, en forme de dent à section triangulaire, présentent avantageusement une pente plus faible du côté amont, donc en opposition au sens de rotation des ailettes 34 de l'écoulement tangentiel du fluide, que du côté aval. On voit à la figure 3 une illustration des courants dans le mélange en projection du plan normal à l'axe du batteur 3.
Ces saillies déflectrices 12 peuvent sans difficulté être venues d'une pièce avec la surface 1 et le fond 11 du flacon dans leur réalisation par soufflage, comme il apparait d'ailleurs clairement aux figures 2 et 3.

On peut évidemment prévoir un plus grand nombre de saillies déflectrices, mais la configuration de la plaque de maintien 33 en serait compliquée pour permettre son introduction aisée dans le flacon 1 et par ailleurs, deux saillies 12 semblent suffisantes pour atteindre un excellent résultat en ce qui concerne l'homogénéité du mélange polymérisable.

Le flacon mélangeur décrit plus haut peut, comme déjà dit, servir de conditionnement du constituant liquide de base du mélange, le batteur 3 y étant également contenu ou y étant rapporté avant de procéder à l'opération de mélange.

Pour la réalisation d'un rembourrage de mousse expansée, on opère de la manière exposée dans ce qui suit.

Un tuyau de connexion est disposé sur la chaussure et communique avec de préférence l'intérieur d'une enveloppe textile étanche au produit polymérisable et perméable aux gaz, ce qui facilitera l'élimination de ceux-ci sans nécessité d'ouverture supplémentaire pour l'évacuation. Comme déjà dit, avec deux ajutages 4 sur le couvercle 2 du flacon mélangeur 1, on va pouvoir opérer dans les mêmes conditions sur les deux chaussures simultanément.

On verse ensuite le second produit, contenu jusqu'alors dans un flacon séparé, dans le flacon mélangeur 1 contenant déjà le premier produit et on en referme le couvercle 2 porteur du batteur 3. Le ou les tuyaux de connection sont branchés sur les ajutages 4. Le flacon mélangeur 1 restant en position sensiblement verticale, on procède au mélange par entrainement en rotation du batteur 3, par exemple au moyen d'un outil motorisé du type perceuse, jusqu'à obtention d'un mélange parfaitement homogène. Le temps nécessaire au mélange dépend évidemment de la matière des composants pour obtenir par expansion une mousse de qualité régulière en vue d'un bon confort et une tenue ultérieure correcte du pied du porteur. La maîtrise de ce temps de mélange, ni trop court, ni trop long s'acquiert très rapidement puisqu'il n'y a plus aucune intervention manuelle pour la préparation du mélange.

Après un temps de réaction nécessaire relativement court, on porte le flacon mélangeur 1 en position haute par rapport aux points d'injection et on le bascule suffisamment pour entrainer l'écoulement du mélange par gravité et par la pression gazeuse naturelle qui se crée dans le flacon mélangeur 1, dans les tubes de connexion pour remplir l'espace à rembourrer.

Après expansion de la mousse et polymérisation, les tubes de connexion sont arrachés de la chaussure et sont jetés avec le flacon mélangeur 1.

Comme on le voit, on peut procéder à l'injection simultanée dans les deux chaussures et non dans l'une, puis dans l'autre. Le nombre des récipients pour les produits liquides à mélanger n'a donc pas à être multiplié par deux, de même que le nombre de manipulations, comme c'est le cas selon les techniques habituelles. Le prix que revient du résultat final est donc nettement plus faible que celui que permet cet état de la technique.

Dans le cas où le flacon mélangeur 1 est le conditionnement même du produit liquide de base, comme évoqué en début de description, il est clair qu'il est alors fermé par un couvercle de préférence traditionnel. Pour réaliser l'injection du rembourrage, il s'avère alors optimal de brancher d'abord le ou les tuyaux de connexion sur le couvercle 2 porteur du batteur 3. On enlève alors le couvercle traditionnel du flacon 1 et on verse le second produit liquide dans ce flacon 1, on referme ensuite le flacon 1 en le vissant sur le couvercle 2 porteur du batteur 3, et on opère ensuite comme déjà dit. Du fait de la rapidité de la réaction, il est en effet préférable de brancher les ajutages 4 avant fermeture du couvercle 2.

## Revendications

1. Dispositif mélangeur pour la préparation du mélange de deux composants en vue de son injection dans au moins une coque de chaussure au pied du porteur pour y former par expansion un rembourrage anatomique de mousse, comprenant un flacon cylindrique (1) fermé au fond (11) et muni en partie supérieure d'un couvercle (2) amovible étanche percé en son centre pour le passage étanche de l'axe (31) d'un batteur (3) abrité dans ce flacon (1), ce couvercle (2) présentant également latéralement au moins un ajutage (4) destiné à être branché sur un tuyau de connexion pour l'acheminement du mélange du flacon (1) vers la chaussure, l'axe (31) du batteur (3) présentant du côté extérieur du couvercle (2) une tête (32) destinée à coopérer avec un outil d'entraînement en rotation, caractérisé par le fait que l'axe (31) du batteur (3) tourillonne en position centrée au-dessus du fond (11) du flacon (1) dans une plaque de maintien (33) qu'il traverse librement et qu'il retient au-dessus dudit fond (11) au moyen d'une collerette la configuration de ladite plaque (33) étant en rapport avec la paroi intérieure du flacon (1) avec laquelle elle présente un certain jeu.

2. Dispositif selon la revendication 1, caractérisé par le fait que l'axe (31) du batteur (3) est porteur sur au moins deux côtés diamétralement opposés d'ailettes radiales (34) disposées selon plusieurs étages.

3. Dispositif selon la revendication 2, caractérisé par le fait que les ailettes radiales (34) sont de forme sensiblement plane et rectangulaire.

4. Dispositif selon la revendication 2 ou la revendication 3, caractérisé par le fait que les ailettes (34) sont inclinées sur l'axe (31) de manière à pousser le fluide contenu dans le flacon (1) vers son fond (11).

5. Dispositif selon l'une quelconque des revendications 2 à 4, caractérisé par le fait que la paroi intérieure du flacon (1) présente au moins deux saillies déflactrices longitudinales (12) laissant un jeu pour le passage des ailettes.

6. Dispositif selon la revendication 2, caractérisé par le fait que les saillies (12) ont une forme en dent sensiblement de section triangulaire.

7. Dispositif selon la revendication 6, caractérisé par le fait que les saillies (12) présentent une pente plus faible du côté amont que du côté aval de l'écoulement provoqué par les ailettes (34).

8. Dispositif selon l'une quelconque des revendications 5 à 7, caractérisé par le fait que les saillies (12) sont au nombre de deux et sont diamétralement opposées.

9. Dispositif selon l'une quelconque des revendications 1 à 8, caractérisé par le fait que le couvercle (2) présente deux ajutages distincts (4).

10. Dispositif selon l'une quelconque des revendications 1 à 9, caractérisé par le fait que le flacon (1) est le flacon de conditionnement même du constituant liquide de base du mélange.

## Patentansprüche

1. Mischeinrichtung für die Vorbereitung einer Mischung aus zwei Bestandteilen im Hinblick auf ihre Einspritzung in zumindest eine Schuhschale am Fuß des Trägers; um dort durch Ausdehnung eine anatomische Schaumpolsterung zu bilden, die einen zylindrischen Kolben (1) aufweist, der am Boden (11) geschlossen ist, und der im oberen Teil mit einem Deckel (2) versehen ist, der lösbar dicht in seinem Zentrum für den abgedichteten Durchgang der Achse (31) eines Rührers (3) durchbohrt ist, der in diesem Kolben (1) untergebracht ist, wobei der Deckel (2) gleichfalls lateral zumindest einen Ansatz (4) aufweist, der dazu bestimmt ist, an ein Verbindungsrohr zur Beförderung der Mischung von dem Kolben (1) zu dem Schuh angeschlossen zu werden, wobei die Achse (31) des Rührers (3) auf der äußeren Seite des Deckels (2) einen Kopf (32) aufweist, der dazu bestimmt ist, mit einer Antriebsvorrichtung in Rotation zusammenzuwirken, **dadurch gekennzeichnet**, daß die Achse (31) des Rührers (3) in zentrierter Position über dem Boden (11) des Kolbens (1) in einer Halteplatte (33) rotiert, die sie frei durchläuft, und die sie über dem Boden (11) mittels einem Kragen zurückhält, wobei die Konfiguration der Platte (33) in Bezug mit der inneren Wand des Kolbens (1) steht, mit der sie ein gewisses Spiel aufweist.

2. Einrichtung gemäß Anspruch 1, dadurch gekennzeichnet, daß die Achse (31) des Rührers (3) auf zumindest zwei diametral entgegengesetzten Seiten Träger von radialen Flügeln (34) ist, die in mehreren Stufen angeordnet sind.

3. Einrichtung gemäß Anspruch 2, dadurch gekennzeichnet, daß die radialen Flügel (34) von im wesentlichen ebener und rechtwinkliger Form sind.

4. Einrichtung gemäß Anspruch 2 oder Anspruch 3, dadurch gekennzeichnet, daß die Flügel (34) geneigt auf der Achse (31) sind, um das Fluid, das in dem Kolben (1) enthalten ist, gegen seinen Boden (11) zu drücken.

5. Einrichtung gemäß einem der Ansprüche 2 bis 4, dadurch gekennzeichnet, daß die innere Wand des Kolbens (1) zumindest zwei longitudinale ablenkende Vorsprünge (12) aufweist, die ein Spiel für den Durchgang der Flügel lassen.

6. Einrichtung gemäß Anspruch 2, dadurch gekennzeichnet, daß die Vorsprünge (12) eine Form eines Zahnes haben, von im wesentlichen dreieckigem Querschnitt.

7. Einrichtung gemäß Anspruch 6, dadurch gekennzeichnet, daß die Vorsprünge (12) eine Neigung aufweisen, die geringer auf der stromaufwärtigen Seite als auf der stromabwärtigen Seite des Flusses ist, der durch die Flügel (34) hervorgerufen wird.

8. Einrichtung gemäß einem der Ansprüche 5 bis 7, dadurch gekennzeichnet, daß die Vorsprünge (12) zwei an der Anzahl und diametral entgegengesetzt sind.

9. Einrichtung gemäß einem der Ansprüche 1 bis 8, dadurch gekennzeichnet, daß der Deckel (2) zwei unterschiedliche Ansätze (4) aufweist.

10. Einrichtung gemäß einem der Ansprüche 1 bis 9, dadurch gekennzeichnet, daß der Kolben (1) der Aufbereitungskolben selbst des flüssigen Basisbestandteiles der Mischung ist.

## Claims

1. Disposable mixing device for the preparation of the mixture of two constituents to be injected into at least one boot shell on the foot of the wearer, so as to form there by expansion an anatomical foam padding, comprising a cylindrical bottle (1) closed on the bottom (11) and provided in its upper part with a removable, impermeable cover (2) pierced at its center for the tight passage of the shaft (31) of a beater (3) housed in the bottle (1), this cover (2) also comprising laterally at least one nozzle (4) adapted to be connected to a connecting tube for conveying the mixture in the bottle (1) to the boot, the shaft (31) of the beater (3) having, exteriorly of the cover (2), a head (32) adapted to cooperate with a rotary driving tool, characterized by the fact that the shaft (31) of the beater (3) turns in centered position above the bottom (11) of the bottle (1) in a holding plate (33) which it traverses freely and which it retains above the said bottom (11) by means of an annulus, the configuration of the said plate (33) being in rapport with the interior wall of the bottle (1) with which it has a certain play.

2. Device according to claim 1, characterized by the fact that the shaft (31) of the beater ( 3) supports on at least two diametrically opposite sides radial wings (34) arranged on a plurality of levels.

3. Device according to claim 2, characterized by the fact that the radial wings (34) are substantially flat and rectangular.

4. Device according to claim 2 or claim 3, characterized by the fact that the wings (34) are inclined on the shaft (31) so as to push the fluid contained in the bottle (1) toward its bottom (11).

5. Device according to any one of claims 2 to 4, characterized by the fact that the interior wall of the bottle (1) comprises at least two longitudinal deflecting projections (12) leaving play for passage of the wings (34).

6. Device according to claim 2, characterized by the fact that the projections (12) are shaped like teeth having a substantially triangular section.

7. Device according to claim 6, characterized by the fact that the projections (12) have a less pronounced slope on the upstream side than on the downstream side of the flow caused by said wings (34).

8. Device according to any one of claims 5 to 7, characterized by the fact that the projections (12) are two in number and are diametrically opposite each other.

9. Device according to any one of claims 1 to 8, characterized by the fact that the cover (2) comprises two separate nozzles (4).

10. Device according to any one of claims 1 to 9, characterized by the fact that the bottle (1) is itself the conditioning bottle for the constituent liquid of the mixture base.
